# EUROPÄISCHE PATENTANMELDUNG

(11) **EP 4 763 660 A1**
(43) Veröffentlichungstag der Anmeldung: **24.06.2026**
(21) Anmeldenummer: 25215495.0
(22) Anmeldetag: 13.11.2025
(51) Int. Cl.: B61G 3/18, B61G 3/20

(54) **AUTOMATISCHE ZUGKUPPLUNG**

(30) Priorität: 17.12.2024 DE 102024138196
(71) Anmelder: Voith Patent GmbH, 89522 Heidenheim (DE)
(72) Erfinder: Kolshorn, Kay Uwe, 38667 Bad Harzburg (DE)
(74) Vertreter: Voith Patent GmbH - Patentabteilung

(57) **Zusammenfassung**

Die Erfindung betrifft eine automatische Zugkupplung mit einem Kupplungskopf, der einen Kuppelverschluss umfasst, wobei der Kuppelverschluss als Drehverschluss mit einer Kuppelöse und einem Herzstück ausgeführt ist, wobei das Herzstück um eine Hauptachse verdrehbar ist zwischen einer gekuppelten Stellung und einer entkuppelten Stellung, die Kuppelöse mit einem ersten Ende verdrehbar um eine Kuppelösenachse am Herzstück angeschlossen ist und ein zweites freies Ende aufweist, und das Herzstück ein Maul aufweist, das zur Aufnahme eines zweiten Endes einer Kuppelöse eines gegengleichen Kupplungskopfes angeordnet ist;
mit einer Entkuppeleinrichtung, die einen Motor umfasst, der über eine Triebverbindung am Herzstück angeschlossen ist, um das Herzstück aus der gekuppelten Stellung in die entkuppelte Stellung zu verdrehen;
mit einer eine Drehung des Herzstücks durch ein Widerstandsmoment dämpfende Dämpfungsvorrichtung.

Die erfindungsgemäße Zugkupplung ist dadurch gekennzeichnet, dass die Dämpfungsvorrichtung eingerichtet ist, die Drehung des Herzstücks aus der entkuppelten Stellung in die gekuppelte Stellung mit einem größeren Widerstandsmoment zu dämpfen als die Drehung des Herzstücks aus der gekuppelten Stellung in die entkuppelte Stellung.

## Beschreibung

Die vorliegende Erfindung betrifft eine automatische Zugkupplung, insbesondere für einen Güterwagen eines Schienenfahrzeugs, gemäß dem Oberbegriff von Anspruch 1.

Eine bekannte automatische Zugkupplung wird in DE 10 2021 132 991 A1 offenbart. Eine solche automatische Zugkupplung weist einen Kupplungskopf auf, der einen Kuppelverschluss mit Arretierung umfasst, wobei der Kuppelverschluss als Drehverschluss mit einer Kuppelöse und einem Herzstück ausgeführt ist und das Herzstück um eine Hauptachse verdrehbar ist zwischen einer gekuppelten Stellung und einer entkuppelten Stellung. Die Kuppelöse ist mit einem ersten Ende verdrehbar am Herzstück angeschlossen und weist ein zweites freies Ende auf, das dazu bestimmt ist, beim Zusammenfahren des Kupplungskopfes und eines gegengleichen Kupplungskopfes in ein Maul des Herzstücks des gegengleichen Kupplungskopfes einzutauchen und dadurch das Herzstück aus der entkuppelten Stellung oder einer etwas gegenüber der entkuppelten Stellung in Richtung der gekuppelten Stellung versetzten kuppelbereiten Stellung in die gekuppelte Stellung um die Hauptachse zu verdrehen. Entsprechend taucht auch das freie Ende der Kuppelöse des gegengleichen Kupplungskopfes in ein Maul des Herzstücks des gattungsgemäßen Kupplungskopfes ein, um das Herzstück um die Hauptachse aus der entkuppelten Stellung oder der kuppelbereiten Stellung in die gekuppelte Stellung zu verdrehen.

Die entkuppelte Stellung wird in der Praxis auch als überzogene Stellung bezeichnet, weil das Herzstück gegenüber der kuppelbereiten Stellung, in der der Kuppelverschluss ebenfalls entkuppelt ist, ausgehend von der gekuppelten Stellung weiter verdreht ist, also gegenüber der gerade noch entkuppelten Stellung überzogen ist. Zudem gibt es automatische Zugkupplungen, in denen das Herzstück nur in der entkuppelten Stellung und in der gekuppelten Stellung gehalten wird. Ein Halten des Herzstücks in der sogenannten kuppelbereiten Stellung, bei der das Herzstück gegenüber der entkuppelten Stellung in Richtung der gekuppelten Stellung verdreht ist, ist nicht vorgesehen. Entsprechend kann auch die Arretierung mit Stempel und Klinkenstange, wie sie nachfolgend beschrieben wird, entfallen.

In der gekuppelten Stellung werden die Herzstücke durch einen Federspeicher und durch das wechselseitige Verhaken der Herzstücke und der Kuppelösen, sowie die Druckanlage zwischen den Stirnplatten der Zugkupplungen gehalten.

Der Ablauf beim Kuppeln und Entkuppeln wird beispielsweise in
DE 10 2019 102 455 A1 beschrieben.

Zum Verbringen eines Herzstücks in die entkuppelte Stellung ist, wie in DE 10 2021 132 991 A1 beschrieben wird, eine Entkuppeleinrichtung mit einem Motor vorgesehen, der über eine Triebverbindung am Herzstück angeschlossen ist, um das Herzstück aus der gekuppelten Stellung in die entkuppelte Stellung zu verdrehen. In der entkuppelten Stellung, das heißt genauer nach einem geringfügigen Zurückdrehen des Herzstücks aus der entkuppelten Stellung in die kuppelbereite Stellung, kann das Herzstück durch eine an diesem angeschlossene Klinkenstange, die beim Verbringen des Herzstücks in die kuppelbereite Stellung in einer Raststellung einrastet, gehalten werden. Ferner ist ein Stempel vorgesehen, mit dem die Arretierung der Klinkenstange gelöst werden kann, wenn der gegengleiche Kupplungskopf beim Zusammenfahren der Kupplungsköpfe auf den Stempel drückt, sodass das Herzstück insbesondere durch den Federspeicher und die Druckkraft der in das Maul des Herzstücks eintauchenden Kuppelöse in die gekuppelte Stellung verdreht wird und dort gehalten wird.

Wenn nun der Kupplungskopf beziehungsweise das Herzstück der automatischen Zugkupplung in der entkuppelten Stellung oder auch der gegebenenfalls zusätzlich hierzu vorgesehenen kuppelbereiten Stellung, das heißt wieder kuppelbereit, gehalten wird, um beim erneuten Kontakt zweier Zugkupplungen beziehungsweise zweier Kupplungsköpfe automatisch wieder zu kuppeln, so kann dieses automatische erneute Kuppeln beim Schiebebetrieb von Schienenfahrzeugen, zum Beispiel am Ablaufberg, unerwünscht sein. Bei einem solchen Schiebebetrieb werden die Wagen eines Zugs, wobei vorliegend jeder Wagen als Schienenfahrzeug bezeichnet wird, vor oder am Berg entkuppelt und sollen anschließend zielgerichtet in das vorgesehene Richtungsgleis abrollen. Hierfür ist es erforderlich, dass die Zugkupplungen sicher getrennt bleiben, bis sie auf den nächsten Wagen, d.h. das nächste Schienenfahrzeug im Richtungsgleis hinter dem Ablaufberg auftreffen. Ein erneutes ungewolltes Kuppeln vor dem Abrollen soll sicher verhindert werden. Hierfür kann das jeweilige Herzstück mit der Entkuppeleinrichtung in der entkuppelten Stellung gehalten werden, wobei die Entkuppeleinrichtung sozusagen fortdauernd betätigt wird, um eine sogenannte Pufferstellung beizubehalten. Ein erneutes Verbringen des Herzstücks in die gekuppelte Stellung ist somit so lange nicht möglich, wie die genannte Pufferstellung, in der die Entkuppeleinrichtung aktiv betätigt wird, nicht aufgehoben wird. Mit der genannten Klinkenstange in ihrer Raststellung kann das Herzstück nur in der kuppelbereiten Stellung gehalten werden.

Entsprechendes gilt auch für einen sogenannten Abstoßbetrieb beim Rangieren.

Problematisch ist jedoch, dass im Richtungsgleis eine Zugkupplung, die in der Pufferstellung gehalten wird, auf eine Zugkupplung treffen kann, die sich in der gekuppelten Stellung befindet. Demnach kann, wenn eine solche automatische Zugkupplung ein Herzstück umfasst, dieses in die gekuppelte Stellung verdreht sein und die Kuppelöse ragt entsprechend weit aus dem Kupplungskopf, beispielsweise vor die Stirnplatte, hervor. Wenn nun die Zugkupplung in der Pufferstellung mit der Zugkupplung, die sich in der gekuppelten Stellung befindet, kontaktiert wird, stößt das freie Ende der Kuppelöse der Zugkupplung in der gekuppelten Stellung in das Maul des Herzstücks der Zugkupplung in der entkuppelten oder kuppelbereiten Stellung und übt eine entsprechend verdrehende Kraft oder Stoß auf das Herzstück in der entkuppelten oder kuppelbereiten Stellung im Sinne eines Verdrehens aus der entkuppelten oder kuppelbereiten Stellung in die gekuppelte Stellung aus. Wenn dabei gleichzeitig durch die Zugkupplung in der gekuppelten Stellung bei der Kupplung in der kuppelbereiten Stellung der Stempel, der die Klinkenstange aus ihrer Raststellung löst, betätigt wird, kann auch die Klinkenstange das Herzstück nicht mehr gegen Verdrehen aus der kuppelbereiten Stellung in die gekuppelte Stellung sichern. Somit wird eine vergleichsweise große Stoßkraft auf die Entkuppeleinrichtung übertragen, die in Triebverbindung mit dem Herzstück steht und, wodurch die Entkuppeleinrichtung beschädigt werden kann oder zumindest einem übermäßigen Verschleiß unterliegt.

Um dieses Problem zu lösen, schlägt WO 2024/061686 A1 einen wahlweisen betätigbaren Verriegelungsmechanismus vor, der in der entkuppelten Stellung oder der kuppelbereiten Stellung des Herzstücks aktivierbar ist, um eine Drehung des Herzstücks bei gelöster Arretierung des Kuppelverschlusses aus der entkuppelten Stellung oder der kuppelbereiten Stellung in die gekuppelte Stellung zu blockieren. Ein solcher Verriegelungsmechanismus kann ein Verriegelungsmechanismus mit einem Dämpfungselement, beispielsweise in Form einer Druckfeder, sein, um Druckstöße zu dämpfen, die bei einer Drehung des Herzstücks aus der kuppelbereiten Stellung in die gekuppelte Stellung auf das Herzstück übertragen werden.

Weitere automatische Zugkupplungen werden in WO 2022/129159 A2 und WO 2022/129021 A1 offenbart.

Nachteilig bei den bekannten Ausführungsformen ist, dass die Entkuppeleinrichtung nicht in einer beliebigen Verdrehposition gehalten werden kann, da die Mechanik des Kuppelverschlusses, insbesondere aufgrund des am Herzstück angreifenden Federspeichers, der im Sinne eines Verbringens des Herzstücks aus der kuppelbereiten oder entkuppelten Stellung in die gekuppelte Stellung wirkt, die Kuppeleinrichtung in ihre Grundstellung, die der gekuppelten Stellung zugeordnet ist, zurückdreht. Aufgrund einer vergleichsweise großen Übersetzung eines Getriebes in der Entkuppeleinrichtung, um die notwendigen Kräfte zum Entkuppeln aufzubringen, kann eine Selbsthemmung nicht sichergestellt werden, sodass unter Einfluss eines rückdrehenden Momentes, aufgebracht durch den Federspeicher, eine in der Regel langsame Rückdrehung erfolgt. Gelöst werden könnten dieses Problem durch Installation einer Motorbremse in dem Motor der Entkuppeleinrichtung. Diese verursacht jedoch zusätzliche Kosten und verlängert den Bauraum für den Motor, sodass zum Beispiel ein Einbau in einen Kupplungskopf hierdurch erschwert wird. Ein weiterer Nachteil einer solchen Motorbremse ist, dass diese am Motor wirkt und damit ein Getriebe der Entkuppeleinrichtung immer abbremst, selbst wenn es bei hohen Kupplungsgeschwindigkeiten gegen einen ausgelösten (gekuppelten) Kuppelverschluss oder gegen eine Kupplung, die sich in einer anderen Verschlussposition befindet, besser ausweichen sollte, um eine Überlastung und damit eine Beschädigung zu vermeiden.

Der vorliegenden Erfindung liegt daher die Aufgabe zugrunde, eine automatische Zugkupplung der dargestellten Bauweise derart zu verbessern, dass einerseits die Übertragung der genannten Stoßkräfte auf den Motor der Entkuppeleinrichtung und insbesondere ein diesem nachgeordnetes Getriebe der Entkuppeleinrichtung auch dann vermieden wird, wenn die automatische Zugkupplung, die sich in der entkuppelten oder kuppelbereiten Stellung befindet, auf eine gegengleiche Zugkupplung, die sich in der gekuppelten Stellung befindet, auftrifft, und dass das Herzstück sicher in der entkuppelten Stellung, das heißt in der überzogenen Stellung, gehalten werden kann.

Die erfindungsgemäße Aufgabe wird durch eine automatische Zugkupplung mit den Merkmalen von Anspruch 1 gelöst. Die abhängigen Ansprüche geben vorteilhafte und besonders zweckmäßige Ausgestaltungen der erfindungsgemäßen automatischen Zugkupplung, sowie ein Schienenfahrzeug mit einer erfindungsgemäßen automatischen Zugkupplung an.

Eine erfindungsgemäße automatische Zugkupplung weist einen Kupplungskopf mit einem Kuppelverschluss auf, der als Drehverschluss mit einer Kuppelöse und einem Herzstück ausgeführt ist. Das Herzstück ist um eine Hauptachse verdrehbar zwischen einer gekuppelten Stellung und einer entkuppelten Stellung, die auch als überzogene Stellung bezeichnet wird. Die Kuppelöse ist mit einem ersten Ende verdrehbar um eine Kuppelösenachse am Herzstück angeschlossen und weist ein zweites freies Ende auf. Das zweite freie Ende weist beispielsweise einen Riegel auf, um mit dem Herzstück eines gegengleichen Kupplungskopfes verriegelt zu werden.

In der entkuppelten Stellung ist das Herzstück insbesondere gegenüber der gekuppelten Stellung maximal verdreht, beispielsweise mit einem Winkel von 73°. Gemäß einer Ausführungsform der Erfindung wird das Herzstück nur in der gekuppelten Stellung und der entkuppelten Stellung, das heißt der überdrehten Stellung, gehalten.

Gemäß einer anderen Ausführungsform ist die entkuppelte Stellung gegenüber der gekuppelten Stellung maximal verdreht, beispielsweise wiederum mit einem Winkel von 73°. Es ist jedoch auch eine sogenannte kuppelbereite Stellung des Herzstücks vorgesehen, in welcher dieses gegenüber der entkuppelten Stellung in Richtung der gekuppelten Stellung verdreht ist. Beispielsweise ist in der kuppelbereiten Stellung das Herzstück um 61° gegenüber der gekuppelten Stellung verdreht. Wie nachfolgend noch beschrieben wird, kann das Herzstück insbesondere durch eine Arretierung mechanisch in der kuppelbereiten Stellung gehalten werden.

Das Herzstück weist ein Maul auf, das zur Aufnahme des zweiten Endes einer Kuppelöse des gegengleichen Kupplungskopfes angeordnet ist. Der gegengleiche Kupplungskopf kann baugleich zum erfindungsgemäßen Kupplungskopf ausgeführt sein. Es kommen jedoch auch andere Ausführungsformen in Betracht, die mit dem vorliegenden erfindungsgemäßen Kupplungskopf kompatibel sind, somit in der Lage sind, mit einer Kuppelöse in das Maul des Herzstücks einzugreifen und die Kuppelöse des erfindungsgemäßen Kupplungskopfes verriegelnd aufzunehmen.

Die erfindungsgemäße automatische Zugkupplung weist eine Entkuppeleinrichtung auf, die einen Motor umfasst, der über eine Triebverbindung am Herzstück angeschlossen ist, um das Herzstück aus der gekuppelten Stellung in die entkuppelte Stellung und gegebenenfalls, insbesondere zurück, in die kuppelbereite Stellung zu verdrehen. Die Kraft zum Zurückdrehen kann auch mit einem Federspeicher, der insbesondere am Herzstück angeschlossen ist, erzeugt werden und die Entkuppeleinrichtung lässt dieses Zurückdrehen entsprechen zu. Die Entkuppeleinrichtung kann insbesondere so ausgeführt sein, wie in
DE 10 2021 132 991 A1 beschrieben wird.

Erfindungsgemäß ist eine eine Drehung des Herzstücks durch ein Widerstandsmoment dämpfende Dämpfungsvorrichtung vorgesehen. Die Dämpfungsvorrichtung ist erfindungsgemäß eingerichtet, die Drehung des Herzstücks aus der entkuppelten Stellung in die gekuppelte Stellung mit einem größeren Widerstandsmoment zu dämpfen als die Drehung des Herzstücks aus der gekuppelten Stellung in die entkuppelte Stellung.

Durch die Erfindung wird erreicht, dass die Drehung des Herzstücks in beide Drehrichtungen gedämpft wird, wobei beim Drehen des Herzstücks in die Entkuppelrichtung, das heißt in Richtung aus der gekuppelten Stellung in die entkuppelte Stellung, das durch die Dämpfungsvorrichtung aufgebrachte, der Drehung des Herzstücks entgegenwirkende Widerstandsmoment vergleichsweise klein ist. Da bevorzugt in dieser Drehrichtung des Herzstücks zudem wenigstens ein am Herzstück angeschlossener Federspeicher im Sinne eines Verdrehens des Herzstücks aus der gekuppelten Stellung in die entkuppelte Stellung wirkt, wirkt auch nur ein geringes Zusatzmoment im Vergleich zu herkömmlichen Ausführungsformen auf die Entkuppeleinrichtung beziehungsweise deren Motor. Wenn hingegen das Herzstück in die Kuppelrichtung verdreht wird, das heißt um die Hauptachse in Richtung aus der entkuppelten Stellung in die gekuppelte Stellung, so setzt die Dämpfungsvorrichtung dieser Verdrehung ein vergleichsweise größeres Widerstandsmoment entgegen, wodurch die Übertragung von Stoßkräften auf die Entkuppeleinrichtung vermieden wird und zudem ermöglicht wird, das Herzstück sicher in der entkuppelten Stellung, das heißt überzogenen Stellung, zu halten.

Bevorzugt umfasst der Kuppelverschluss eine Arretierung. Die Arretierung des Kuppelverschlusses umfasst einen Stempel und eine Klinkenstange, wobei die Klinkenstange zumindest mittelbar am Herzstück angeschlossen ist und eine durch Betätigen des Stempels lösbare Raststellung aufweist, in der sie das Herzstück gegen Verdrehen aus der kuppelbereiten Stellung in Richtung der gekuppelten Stellung blockiert. Die Arretierung des Kuppelverschlusses des Kupplungskopfes ist ausgeführt, um durch Anfahren des gegengleichen Kupplungskopfes an den Kupplungskopf gelöst zu werden, indem der Stempel durch Anfahren des gegengleichen Kupplungskopfes an den Kupplungskopf betätigbar ist, um die Raststellung der Klingenstange zu lösen.

Gemäß einer besonders vorteilhaften Ausführungsform umfasst die Entkuppeleinrichtung ein mit dem Motor um eine Drehachse verdrehbares Drehglied, insbesondere in Form eines Drehhebels, der am Herzstück zu dessen Verdrehung aus der gekuppelten Stellung in die entkuppelte Stellung zumindest mittelbar angeschlossen ist.

Bevorzugt umfasst die Dämpfungsvorrichtung einen Dämpfungsfederspeicher und einen mit einer Federkraft des Dämpfungsfederspeichers beaufschlagten Aktuator, der eine erste Gleitfläche aufweist, die durch die Federkraft gegen eine zweite Gleitfläche gedrückt wird, welche am Herzstück oder an einem Element der Triebverbindung zwischen dem Herzstück und dem Motor angeschlossen ist.

Die zweite Gleitfläche kann zum Beispiel am Drehglied, insbesondere am Drehhebel, angeordnet sein.

Gemäß einer alternativen Ausführungsform umfasst die Entkuppeleinrichtung eine mit dem Motor um eine Drehachse verdrehbare Scheibe und die zweite Gleitfläche ist an der Scheibe angeordnet, zum Beispiel auf einer in Richtung der Drehachse ausgerichteten Seite. Insbesondere erstreckt sich die zweite Gleitfläche entlang des äußeren Umfangs der Scheibe. Auch eine Anordnung der zweiten Gleitfläche auf einer Mantelfläche der Scheibe ist möglich.

Besonders bevorzugt ist das Drehglied über ein biegeschlaffes Element, beispielsweise in Form eines Knickhebels, am Herzstück angeschlossen. Das biegeschlaffe Element überträgt beim Verdrehen des Herzstücks in die entkuppelte Stellung eine Zugkraft vom Drehglied auf das Herzstück. Zudem wird, wenn das Herzstück in die gekuppelte Stellung verdreht wird, eine Zugkraft mit dem biegeschlaffen Element vom Herzstück auf das Drehglied übertragen. Wenn hingegen das Herzstück von Hand, beispielsweise mittels einer Handentkuppeleinrichtung, aus der gekuppelten Stellung in die entkuppelte Stellung oder kuppelbereite Stellung verdreht wird, wird kein Drehmoment vom Herzstück auf das Drehglied übertragen, da das biegeschlaffe Element ausweicht und keine Druckkraft überträgt. Dadurch wird verhindert, dass die Dämpfungsvorrichtung in ihre Stellung verbracht wird, in welcher sie bei anschließender Verdrehung des Herzstücks in die gekuppelte Stellung das vergleichsweise größere Widerstandsmoment der Drehung entgegensetzt. Vielmehr kann das Herzstück so lange ohne Beaufschlagung mit einem Widerstandsmoment durch die Dämpfungsvorrichtung in Richtung der gekuppelten Stellung verdreht werden, bis sich das biegeschlaffe Element zwischen dem Drehglied und dem Herzstück wieder gespannt hat.

Zusätzlich oder alternative kann das Drehglied über ein Zwischenstück mit einer Dämpfung am Herzstück angeschlossen sein, um auf das Herzstück ausgeübte Stoßkräfte zu dämpfen. Beispielsweise ist das Zwischenstück teleskopierbar mit einem Federspeicher zwischen zwei Teilen des Zwischenstücks, der einem Auseinanderfahren der beiden Teile entgegenwirkt.

Gemäß einer Ausführungsform der Erfindung umfasst die Entkuppeleinrichtung einen vom Motor angetriebenen Mitnehmer, der vom Motor angetrieben das Drehglied verdreht. Zwischen dem Mitnehmer und dem Drehglied ist ein Drehspiel vorgesehen, sodass in der entkuppelten oder kuppelbereiten Stellung des Herzstücks das Drehglied bei einer Verdrehung des Herzstücks um die Hauptachse in Richtung der gekuppelten Stellung relativ zum Mitnehmer um die Drehachse verdrehbar ist, gedämpft durch das vergleichsweise größere Widerstandsmoment der Dämpfungsvorrichtung. Das Verdrehspiel stellt damit eine mechanische Entkopplung zwischen dem Motor der Entkuppeleinrichtung und dem Herzstück her, sodass der Motor vor entsprechenden Kuppelstößen geschützt wird.

Der Mitnehmer kann insbesondere drehfest mit der Scheibe ausgeführt sein und der Motor oder ein diesem nachgeschaltetes Getriebe kann den Mitnehmer über die Scheibe antreiben.

Gemäß einer Ausführungsform der Erfindung ist der Aktuator verdrehbar gegenüber der zweiten Gleitfläche und gegenüber dem Dämpfungsfederspeicher, wobei der Dämpfungsfederspeicher insbesondere als linear wirkender Dämpfungsfederspeicher ausgeführt ist, beispielsweise mit einer Druckfeder, zum Beispiel einer Zylinderfeder oder Tellerfeder.

Gemäß einer anderen Ausführungsform umfassen die erste und die zweite Gleitfläche jeweils zwei gegeneinander geneigte Teilflächen, wobei bei einer Verdrehung des Herzstücks um die Hauptachse nacheinander die erste Teilfläche der ersten Gleitfläche entlang der ersten Teilfläche der zweiten Gleitfläche gleitet und die zweite Teilfläche der ersten Gleitfläche entlang der zweiten Teilfläche der zweiten Gleitfläche gleitet, wobei die Teilflächen derart ausgerichtet sind, dass die Dämpfungsvorrichtung beim Aufeinanderdrücken der Gleitflächen über die zweiten Teilflächen eine größere Druckkraft überträgt als über die ersten Teilflächen. Damit wird durch Aufeinandergleiten der Gleitflächen im Abschnitt der zweiten Teilflächen ein größeres Widerstandsmoment mit der Dämpfungsvorrichtung erzeugt als im Abschnitt mit den ersten Teilflächen.

Gemäß einer anderen Ausführungsform der Erfindung umfasst die zweite Gleitfläche zwei gegeneinander geneigte Teilflächen, die in Umfangsrichtung der Scheibe hintereinander angeordnet sind, und die zweite Teilfläche weist eine größere Steigung als die erste Teilfläche auf, insbesondere auf der in Richtung der Drehachse ausgerichteten Seite der Scheibe. Auch damit wird erreicht, dass über die zweite Teilfläche eine größere Druckkraft als über die erste Teilfläche übertragen wird, verbunden mit einem entsprechend vergleichsweise größeren Widerstandsmoment, das durch die Dämpfungsvorrichtung einer Drehung des Herzstücks entgegengesetzt wird.

Ein erfindungsgemäßes Schienenfahrzeug weist eine erfindungsgemäße automatische Zugkupplung der hier dargestellten Gestaltung auf.

Die Erfindung soll nachfolgend anhand von Ausführungsbeispielen und den Figuren exemplarisch beschrieben werden.

Es zeigen:
- Figur 1a: eine automatische Zugkupplung in der gekuppelten Stellung;
- Figur 1b: die automatische Zugkupplung aus der Figur 1a in der entkuppelten Stellung;
- Figur 1c: die automatische Zugkupplung aus den Figuren 1a, 1b in der kuppelbereiten Stellung;
- Figur 2: ein Ausführungsbeispiel einer erfindungsgemäßen automatischen Zugkupplung;
- Figur 3a: die Dämpfungsvorrichtung bei der Stellung des Herzstücks aus der Figur 2 in der kuppelbereiten Stellung;
- Figur 3b: die Dämpfungsvorrichtung beim Verdrehen des Herzstücks aus der Figur 2 aus der kuppelbereiten Stellung in die entkuppelte Stellung;
- Figur 3c: die Dämpfungsvorrichtung bei der Stellung des Herzstücks aus der Figur 2 in der entkuppelten Stellung;
- Figur 3d: die Dämpfungsvorrichtung beim Verdrehen des Herzstücks aus der Figur 2 aus der entkuppelten Stellung in die kuppelbereite Stellung oder darüber hinaus;
- Figur 4: ein weiteres Ausführungsbeispiel einer erfindungsgemäßen automatischen Zugkupplung;
- Figur 5a: die Dämpfungsvorrichtung in der entkuppelten Stellung des Herzstücks aus der Figur 4;
- Figur 5b: die Dämpfungsvorrichtung beim Verdrehen des Herzstücks aus der Figur 4 aus der entkuppelten Stellung in die kuppelbereite Stellung;
- Figur 5c: die Dämpfungsvorrichtung in der kuppelbereiten Stellung des Herzstücks aus der Figur 4;
- Figur 6: ein weiteres Ausführungsbeispiel einer erfindungsgemäßen automatischen Zugkupplung;
- Figur 7: eine schematische Draufsicht auf die zweite Gleitfläche entsprechend dem Ausführungsbeispiel in der Figur 6;
- Figur 8a: die Dämpfungsvorrichtung entsprechend der Figur 6 bei der Stellung des Herzstücks der Figur 6 in der kuppelbereiten Stellung;
- Figur 8b: die Dämpfungsvorrichtung beim Verdrehen des Herzstücks der Figur 6 aus der kuppelbereiten Stellung in die entkuppelte Stellung;
- Figur 8c: die Dämpfungsvorrichtung in der entkuppelten Stellung des Herzstücks aus der Figur 6;
- Figur 9: eine Abwandlung des Ausführungsbeispiels gemäß der Figur 6 mit einem gedämpften Mittenstück.

In den Figuren 1a-c, 2, 4 und 6 sind Ausführungsbeispiele von automatischen Zugkupplungen gezeigt, deren Kupplungskopf 1 jeweils einen arretierbaren Kuppelverschluss 2 und eine Entkuppeleinrichtung 8 umfasst. Die sich entsprechenden Bauteile sind jeweils mit den sich entsprechenden Bezugszeichen versehen.

In der Figur 1 ist der Kupplungskopf 1 der automatischen Zugkupplung mit dem Herzstück 4, das um die Hauptachse 5 verdrehbar ist, in drei verschiedenen Stellungen gezeigt, wobei sich diese Stellungen durch die Verdrehposition des Herzstücks 4 um die Hauptachse 5 voneinander unterscheiden. In der Figur 1a nimmt das Herzstück 4 die gekuppelte Stellung ein, in der Figur 1b die entkuppelte Stellung und in der Figur 1c eine kuppelbereite Stellung, die hier gegenüber der entkuppelten Stellung um einen vergleichsweise kleinen Winkel in Richtung der gekuppelten Stellung verdreht ist. Die kuppelbereite Stellung könnte auch ausgelassen werden.

Im Einzelnen umfasst der Kuppelverschluss 2 neben dem Herzstück 4 eine Kuppelöse 3, die mit einem ersten Ende 3.1 verdrehbar um eine Kuppelösenachse 6 am Herzstück 4 angeschlossen ist und ein zweites freies Ende 3.2 aufweist, das dazu bestimmt ist, in das Maul 7 des Herzstücks 4 eines gegengleichen beziehungsweise kompatiblen Kupplungskopfes 1 einzutauchen. Auch das Herzstück 4 des gezeigten Kupplungskopfes 1 weist entsprechend ein Maul 7 auf, das zur Aufnahme eines zweiten Endes 3.2 einer Kuppelöse 3 eines gegengleichen Kupplungskopfes 1 angeordnet ist.

Bei der gekuppelten Stellung gemäß der Figur 1a, bei welcher sich das Herzstück 4 in der gezeigten Draufsicht in der maximal gegen den Uhrzeigersinn verdrehten Position befindet und die gekuppelte Stellung einnimmt, ist das Maul 7 vergleichsweise weit innen im Kupplungskopf 1, das heißt hinter der Stirnplatte 22, angeordnet. In das Maul 7 ist der nicht dargestellte Riegel am zweiten Ende 3.2 einer nicht dargestellten Kuppelöse 3 eines gegengleichen Kupplungskopfes 1 eingehakt. Um nun die Zugkupplung zu entkuppeln, das heißt in die in der Figur 1b gezeigten entkuppelte Stellung zu bewegen, wird das Herzstück 4 soweit um die Hauptachse 5 verdreht, dass sich das Maul 7 in seiner vordersten Position befindet, die nur vergleichsweise geringfügig hinter der Stirnplatte 22 angeordnet ist. Die Verdrehung des Herzstücks 4 wird mit der Entkuppeleinrichtung 8 bewirkt, die einen Motor 9 umfasst, der über eine Triebverbindung, beispielsweise ein Winkelgetriebe, am Herzstück 4 angeschlossen ist.

Im gezeigten Ausführungsbeispiel umfasst die Entkuppeleinrichtung 8 ein mit dem Motor 9 um eine Drehachse 15 verdrehbares Drehglied in Form eines Drehhebels 16, der am Herzstück 4 angeschlossen ist, um dieses zu verdrehen. Der Drehhebel 16 kann direkt am Herzstück 4 angeschlossen sein, oder, wie hier exemplarisch dargestellt, über wenigstens ein Zwischenstück 17, das gelenkig am Drehhebel 16 und am Herzstück 4 angeschlossen ist.

Um den Drehhebel 16 um die Drehachse 15 zu verdrehen, ist ein Mitnehmer 19 vorgesehen, der vom Motor 9 um die Drehachse 15 verdreht wird. Der Mitnehmer 19 greift mit wenigstens einer Anschlagfläche am Drehhebel 16 an, um mit diesem am Herzstück 4, hier beispielhaft über das Zwischenstück 17, in Tangentialrichtung zur Hauptachse 5 zu ziehen, sodass das Herzstück 4 in die entkuppelte Stellung, die in der Figur 1b gezeigt ist, verdreht wird. Anschließend kann der Motor 9 den Mitnehmer 19 wieder, im Wesentlichen kraftfrei, in die Ausgangsstellung zurückfahren, damit der Mitnehmer 19 eine spätere Verdrehung des Herzstücks 4 in die Kuppelstellung nicht behindert, wenn der gegengleiche Kupplungskopf 1 an die Stirnplatte 22 angefahren wird. Bei dieser Rückfahrbewegung des Mitnehmers 19 dreht sich auch das Drehglied, hier der Drehhebel 16, solange zurück, gemeinsam mit dem Herzstück 4, bis sich das Herzstück 4 in der kuppelbereiten Stellung befindet, in welcher die am Herzstück 4 angeschlossene Klinkenstange 12 in ihrer Raststellung einrastet. Das Zurückdrehen des Herzstücks 4 wird durch den Federspeicher 23, der am Herzstück 4 angeschlossen ist, bewirkt. Beim Verdrehen des Herzstücks 4 aus der gekuppelten Stellung in die entkuppelte Stellung wird dieser Federspeicher 23 gespannt.

Der Mitnehmer 19 kann zum Beispiel drehstarr mit einer Scheibe 26 ausgeführt sein, die vom Motor 9 beziehungsweise einem zwischen dem Motor 9 und der Scheibe 26 angeordneten Getriebe angetrieben wird. Die Scheibe 26 kann auch Bestandteil des Getriebes sein. Das Getriebe umfasst beispielsweise einen Winkeltrieb.

Gemäß einer anderen Ausführungsform kann auch eine mechanische Entkopplung zwischen dem Mitnehmer 19 und der Scheibe 26 vorgesehen sein, um zu ermöglichen, dass der Mitnehmer 19 relativ zur Scheibe 26 verdreht wird, um, wie zuvor dargestellt, eine spätere Verdrehung des Herzstücks 4 in Richtung der Kuppelstellung nicht zu blockieren und dadurch Stoßkräfte auf den Motor 9 oder das Getriebe zu vermeiden.

In ihrer Raststellung verhindert die Klinkenstange 12, dass sich das Herzstück 4 weiter in Richtung der gekuppelten Stellung bewegt und damit die kuppelbereite Stellung verlässt. Diese Situation in der kuppelbereiten Stellung ist in der Figur 1c gezeigt.

Beim erneuten Kuppeln wird die Raststellung der Klinkenstange 12 durch Betätigen des Stempels 11 gelöst, wobei der Stempel 11 durch einen Kupplungskegel 24 des gegengleichen Kupplungskopfes 1 betätigt wird. Der Kupplungskegel 24 taucht entsprechend in einen sogenannten Kupplungstrichter durch die Stirnplatte 22 ein.

Wenn keine gezielt einstellbare kuppelbereite Stellung, die gegenüber der entkuppelten Stellung versetzt ist, vorgesehen ist, kann auch die Arretierung mit der Klinkenstange 12 und den zu deren Betätigung vorgesehenen Bauteilen, zum Beispiel der Stempel 11, entfallen.

Erfindungsgemäß ist, wie anhand der Figuren 2 bis 8c dargestellt ist, eine Dämpfungsvorrichtung 10 vorgesehen, die eine Drehung des Herzstücks 4 aus der entkuppelten Stellung in die gekuppelte Stellung mit einem größeren Widerstandsmoment dämpft als die Drehung des Herzstücks 4 aus der gekuppelten Stellung in die entkuppelte Stellung. In den gezeigten Ausführungsbeispielen greift die Dämpfungsvorrichtung 10 am Drehhebel 16 oder der Scheibe 26 an. Dies ist jedoch nicht zwingend. Beispielsweise könnte die Dämpfungsvorrichtung 10 auch entsprechend am Herzstück 4 oder einem anderen Bauteil in der Triebverbindung des Herzstücks 4 angreifen.

Gemäß einem ersten Ausführungsbeispiel der Dämpfungsvorrichtung 10, das in den Figuren 2 und 3a-3d gezeigt ist, umfasst die Dämpfungsvorrichtung 10 einen Dämpfungsfederspeicher 25 und einen mit einer Federkraft des Dämpfungsfederspeichers 25 beaufschlagten Aktuator 13. Der Dämpfungsfederspeicher 25 umfasst beispielsweise eine Druckfeder oder Wellfeder. Der Dämpfungsfederspeicher 25 wirkt linear, indem er den Aktuator 13 innerhalb eines Gehäuses, das den Dämpfungsfederspeicher 25 umschließt, verschiebt, sodass der Aktuator 13 mehr oder minder aus dem Gehäuse herausgedrückt wird.

Der Aktuator 13 weist eine erste Gleitfläche 20 auf, die durch die Federkraft des Dämpfungsfederspeichers 25 gegen eine zweite Gleitfläche 21 gedrückt wird, welche im gezeigten Ausführungsbeispiel am Drehhebel 16 vorgesehen ist. Dadurch wird eine Drehbewegung des Drehhebels 16 um die Drehachse 15 durch die Dämpfungsvorrichtung 10 gedämpft.

Um in der Entkuppelrichtung ein möglichst geringes Widerstandsmoment zu erzeugen und in der Kuppelrichtung ein vergleichsweise größeres Widerstandsmoment zu erzeugen, letzteres, um Kuppelstöße zu dämpfen, umfasst die erste Gleitfläche 20 eine erste Teilfläche 20.1 und eine zweite Teilfläche 20.2. Entsprechend umfasst die zweite Gleitfläche 21 eine erste Teilfläche 21.1 und eine zweite Teilfläche 21.2. In der kuppelbereiten Stellung des Herzstücks 4 liegen, wie in der Figur 3a gezeigt ist, die ersten Teilflächen 20.1, 21.1 zumindest teilweise aneinander an. Wenn nun das Herzstück 4 in die entkuppelte Stellung verdreht wird und hierfür entsprechend der Drehhebel 16 in den Figuren in der Richtung entgegen dem Uhrzeigersinn um die Drehachse 15 verdreht wird, so gleiten die ersten Teilflächen 20.1, 21.1 aneinander. Da der Berührungswinkel zwischen den beiden ersten Teilflächen 20.1 und 21.1 vergleichsweise gering ist, setzt die Dämpfungsvorrichtung 10 der Verdrehung des Drehhebels 16 und damit der Verdrehung des Herzstücks 4 hierbei ein vergleichsweise geringes Widerstandsmoment entgegen. Dabei wird der Aktuator 13 gegen den Dämpfungsfederspeicher 25 eingerückt.

Bei einer weiteren Verdrehung des Drehhebels 16 in dieselbe Richtung, um das Herzstück 4 in die entkuppelte Stellung zu bewegen, gelangen die ersten Teilflächen 20.1, 21.1 außer Eingriff und die zweiten Teilflächen 20.2, 21.2 gelangen in Eingriff, wobei der Dämpfungsfederspeicher 25 den Aktuator 13 wieder ausrückt. Nun befindet sich das Herzstück 4 in der entkuppelten Stellung und die beiden zweiten Teilflächen 20.2 und 21.2 liegen aneinander an, wie in der Figur 3c gezeigt ist. Aufgrund des sehr viel größeren Kraftwinkels der über die beiden zweiten Teilflächen 20.2 und 21.2 übertragenen Druckkraft, wird der Aktuator 13 durch den Dämpfungsfederspeicher 25 in dieser Position gehalten, wenn eine Rückstellkraft auf den Drehhebel 16 im Sinne eines Verbringens des Herzstücks 4 in die gekuppelte Stellung ausgeübt wird, beispielsweise bei einem Kuppelstoß, wie eingangs dargestellt. Zugleich dämpft der Dämpfungsfederspeicher 25 entsprechend große Kuppelstoßkräfte.

Erreicht wird dieses vergleichsweise größere Widerstandmoment der Dämpfungsvorrichtung 10 dadurch, dass die beiden zweiten Teilflächen 20.2, 21.2, die sich unmittelbar an die ersten Teilflächen 20.1, 21.1 über einen Scheitel 14 der Gleitflächen 20, 21 anschließen, stärker in Radialrichtung zur Drehachse 15 ausgerichtet sind als die ersten Teilflächen 20.1 und 21.1. Dadurch wird über die zweiten Teilflächen 20.2, 21.2 eine vergleichsweise größere Druckkraft übertragen als über die ersten Teilflächen 20.1 und 21.1.

Beim in der Figur 3c gezeigten Zustand der Dämpfungsvorrichtung 10 beziehungsweise des Drehhebels 16 entsprechend der entkuppelten Stellung des Herzstücks 4 (siehe die Figur 1b) wird bevorzugt der Mitnehmer 19 durch den Motor 9 und insbesondere über die Scheibe 26 wieder in die entgegengesetzte Richtung, das heißt im Uhrzeigersinn in den Figuren und in der Kuppelrichtung gedreht, ohne dass er den Drehhebel 16 mitnimmt. Damit wird ein Drehspiel zwischen dem Mitnehmer 19 und dem Drehhebel 16 erzeugt, wodurch alle Bauteile beginnend mit dem Mitnehmer 19 bis zum Motor 9 vollständig aus einem Kraftfluss genommen werden, falls Kuppelstöße auf den Drehhebel 16 übertragen werden.

Soll die Halteposition der Dämpfungsvorrichtung 10, um das Herzstück 4 in der gekuppelten Stellung zu halten, nun wieder aufgelöst werden, dreht der Mitnehmer 19 angetrieben vom Motor 9, insbesondere über die Scheibe 26, den Drehhebel 16 wieder in der Kuppelrichtung am Scheitel 14 vorbei, sodass die beiden zweiten Teilflächen 20.2, 21.2 außer Eingriff gelangen und zunächst die beiden ersten Teilflächen 20.1, 21.1 in Eingriff gelangen. Das hierfür benötigte Moment ist allerdings nicht sehr hoch, da über das Herzstück 4 kein Widerstand entgegengesetzt wird und zudem die Verdrehbewegung des Herzstücks 4 in Kuppelrichtung durch den Federspeicher 23 unterstützt wird.

Beim Ausführungsbeispiel gemäß der Figur 4 und den Figuren 5a-5c sind die Dämpfungsvorrichtung 10 und entsprechend deren Angriffsfläche, das heißt die zweite Gleitfläche 21, abweichend gegenüber dem Ausführungsbeispiel in der Figur 2 gestaltet. Der Kuppelverschluss 2 arbeitet wie zuvor beschrieben. Entsprechend wird auf eine wiederholte Beschreibung der übrigen Komponenten verzichtet und stattdessen auf die Beschreibung der vorherigen Figuren, inklusive der Figuren 1a-1c verwiesen.

Die Dämpfungsvorrichtung 10 umfasst wiederum eine Aktuator 13 und einen Dämpfungsfederspeicher 25, wobei der Dämpfungsfederspeicher 25 den Aktuator 13 elastisch mehr oder minder aus einem Gehäuse ausfährt und beispielsweise eine Druckfeder oder Tellerfeder umfasst. Abweichend von dem vorherigen Ausführungsbeispiel ist jedoch der Aktuator 13 nicht nur linear verschiebbar im Gehäuse gelagert, sondern zusätzlich verdrehbar um die Drehachse 18. Dabei ist die Drehachse 18 ebenfalls durch den Dämpfungsfederspeicher 15 linear verschiebbar.

Die Drehachse 18 bewirkt, dass beim Verdrehen des Drehhebels 16 in die Entkuppelrichtung der Aktuator 13 durch Verdrehen um die Drehachse 18 ausweicht und dadurch die Verdrehung des Drehhebels 16 um die Drehachse 15 freigibt. Entsprechend gleitet die zweite Gleitfläche 21 mit einem besonders geringem Widerstand entlang der ersten Gleitfläche 20.

Wenn hingegen der Drehhebel 16 in die Kuppelrichtung, das heißt in den Figuren im Uhrzeigersinn um die Drehachse 15 verdreht wird, so nimmt er durch Anlage der zweiten Gleitfläche 21 an der ersten Gleitfläche 20 den Aktuator 13 mit, sodass dieser sich zusammen mit dem Drehhebel 16, aber in die entgegengesetzte Richtung wie bei einem kämmenden Eingriff eines Zahnrads, um die Drehachse 18 verdreht, bis er an einem Anschlag 28 anschlägt, hier im Gehäuse, in dem der Aktuator 13 verdrehbar und verschiebbar gelagert ist. Spätestens in dieser anschlagenden Position muss der Drehhebel 16 den Aktuator 13 durch eine Druckkraft von der zweiten Gleitfläche 21 auf die erste Gleitfläche 20 entgegen der Federkraft des Dämpfungsfederspeichers 25 verschieben, hier in das Gehäuse hinein. Dementsprechend wird der Verdrehung des Drehhebels 16 um die Drehachse 15 ein vergleichsweises großes Widerstandsmoment entgegengesetzt, das viel größer als das entgegengesetzte Widerstandsmoment in der anderen Drehrichtung des Drehhebels 16 ist. Dementsprechend ist das Widerstandsmoment, das die Dämpfungsvorrichtung 10 auf das Herzstück 4 bei dessen Drehung um die Hauptachse 5 ausübt, in Richtung aus der entkuppelten Stellung in die gekuppelte Stellung vergleichsweise größer als bei einer Drehung aus der gekuppelten Stellung in die entkuppelte Stellung.

Wenn der Drehhebel 16 beziehungsweise die zweite Gleitfläche 21 die erste Gleitfläche 20 bei einer Drehbewegung in der Kuppelrichtung vollständig überschritten hat, übt die Dämpfungsvorrichtung 10 wiederum, wie beim vorherigen Ausführungsbeispiel, kein zusätzliches Widerstandsmoment mehr auf den Drehhebel 16 und damit das Herzstück 4 aus und das Herzstück 4 kann entsprechend leicht weiter in die gekuppelte Stellung verdreht werden.

Das Ausführungsbeispiel gemäß den Figuren 4 und 5a-5c hat gegenüber dem Ausführungsbeispiel gemäß den Figuren 2 und 3a-3d den Vorteil, dass die Gleitflächen 20, 21 keine ausgeprägten, zueinander abgewinkelten Teilflächen aufweisen müssen und die Verdrehung des Drehhebels 16 in der Entkuppelrichtung zumindest im Wesentlichen ohne Widerstand des Dämpfungsfederspeichers 25 erfolgt.

Die Funktion des Mitnehmers 19 und die Einstellung des Drehspiels gegenüber dem Drehhebel 16 ist wie beim Ausführungsbeispiel gemäß den Figuren 2 und 3a-3d.

Anhand der Figur 4 ist ferner eine vorteilhafte Weiterbildung der Erfindung gezeigt, die auch entsprechend bei den übrigen Ausführungsbeispielen vorgesehen sein kann. So umfasst das Zwischenstück 17 einen Knickhebel 27, der ein biegeschlaffes Bauteil zwischen dem Herzstück 4 und dem Drehhebel 16 darstellt. Über dieses biegeschlaffe Bauteil kann zwar eine Zugkraft vom Herzstück 4 auf den Drehhebel 16 und vom Drehhebel 16 auf das Herzstück 4 übertragen werden, jedoch keine Druckkraft. Damit ist es möglich, beispielsweise mit einer Handentkuppelvorrichtung das Herzstück 4 aus der gekuppelten Stellung in die entkuppelte Stellung zu bewegen, ohne dass der Drehhebel 16 in die zugehörige entkuppelte Stellung verdreht wird, in welcher er einer Drehung in der Kuppelrichtung das vergleichsweise größere Widerstandsmoment entgegensetzt, entsprechend der Stellung in der Figur 5b oder 5c oder in der Figur 3c beziehungsweise in der Figur 8c. Vielmehr ist es möglich, das Herzstück 4 zumindest im Wesentlichen ohne Widerstandsmoment durch die Dämpfungsvorrichtung 10 wieder zurück in die gekuppelte Stellung zu bewegen.

Auf die Funktion der Dämpfungsvorrichtung 10 in der entkuppelten Stellung des Herzstücks 4 hat die biegeschlaffe Verbindung beziehungsweise der Knickhebel 27 keine negative Auswirkung.

Das Ausführungsbeispiel gemäß den Figuren 6, 7 und 8a-8c entspricht hinsichtlich der Funktionsweise im Wesentlichen jenen der Figuren 2, 3a-3d. So weist zumindest die zweite Gleitfläche 21 eine erste Teilfläche 21.1 und eine zweite Teilfläche 21.2 auf, die über einen Scheitel 14 miteinander verbunden und sind und in Bewegungsrichtung der Gleitbewegung der ersten Gleitfläche 20 zueinander abgewinkelt verlaufen. Die zweite Teilfläche 21.2 ist dabei auf einer Stirnseite der Scheibe 26 angeordnet, also in Richtung der Drehachse 15 ausgerichtet. Entsprechend wird der Aktuator 13 in Richtung der Drehachse 15 durch den Dämpfungsfederspeicher 25 mit seiner ersten Gleitfläche 20 auf die zweite Gleitfläche 21 gedrückt.

Die erste Teilfläche 21.1 der zweiten Gleitfläche 21 ist weniger steil als die zweite Teilfläche 21.2. Daher wird beim Überstreichen der ersten Teilfläche 21.1 mit der ersten Gleitfläche 20 ein vergleichsweise geringeres Widerstandsmoment erzeugt, nämlich beim Verdrehen des Herzstücks 4 und damit der Scheibe 26 aus der gekuppelten Stellung in die entkuppelte Stellung. Wenn hingegen das Herzstück 4 und damit die Scheibe 26 in die entgegengesetzte Richtung verdreht werden, nachdem der Aktuator 13 ausgehend von der ersten Teilfläche 21.1 den Scheitel 14 überwunden hat und in Anlage mit der zweiten Teilfläche 21.2 der zweiten Gleitfläche 21 gekommen ist, so übt die Dämpfungsvorrichtung 10 aufgrund der vergleichsweise steileren zweiten Teilfläche 21.2, über welche die erste Gleitfläche 20 unter Eindrücken des Dämpfungsfederspeichers 25 mit dem Aktuator 13 gleitet, ein vergleichsweise größeres Widerstandsmoment aus.

Im Übrigen gilt auch hier das zu den vorherigen Ausführungsbeispielen ausgeführte hinsichtlich der Funktion des Kuppelverschlusses 2.

Das Ausführungsbeispiel gemäß der Figur 9 entspricht weitgehend jenem der Figuren 6, 7 und 8a-8c. Abweichend ist nur, dass das Zwischenstück 17 mit einer Dämpfung zum Dämpfen von auf das Herzstück 4 ausgeübten Stoßkräften versehen ist. Hierfür weist das Zwischenstück 17 ein erstes Teil 17.1 und ein zweites Teil 17.2 auf, die über den Federspeicher 29 miteinander verbunden sind. Vorteilhaft ist das Zwischenstück 17 mit seinen beiden Teilen 17.1 und 17.2 teleskopierbar, sodass das erste Teil 17.1 entgegen der Federkraft des Federspeichers 29 zumindest teilweise aus dem zweiten Teil 17.2 herausgezogen werden kann, wenn eine Stoßkraft auf das Herzstück 4 ausgeübt wird.

Andere Ausführungsformen mit entsprechend gedämpftem Zwischenstück 17 sind möglich.

### Bezugszeichenliste

- 1: Kupplungskopf
- 2: Kuppelverschluss
- 3: Kuppelöse
- 3.1: erstes Ende
- 3.2: zweites Ende
- 4: Herzstück
- 5: Hauptachse
- 6: Kuppelösenachse
- 7: Maul
- 8: Entkuppeleinrichtung
- 9: Motor
- 10: Dämpfungsvorrichtung
- 11: Stempel
- 12: Klinkenstange
- 13: Aktuator
- 14: Scheitel
- 15: Drehachse
- 16: Drehhebel
- 17: Zwischenstück
- 17.1: erstes Teil
- 17.2: zweites Teil
- 18: Drehachse
- 19: Mitnehmer
- 20: erste Gleitfläche
- 20.1: erste Teilfläche
- 20.2: zweite Teilfläche
- 21: zweite Gleitfläche
- 21.1: erste Teilfläche
- 21.2: zweite Teilfläche
- 22: Stirnplatte
- 23: Federspeicher
- 24: Kupplungskegel
- 25: Dämpfungsfederspeicher
- 26: Scheibe
- 27: Knickhebel
- 28: Anschlag
- 29: Federspeicher

## Patentansprüche

1. Automatische Zugkupplung
mit einem Kupplungskopf (1), der einen Kuppelverschluss (2) umfasst, wobei der Kuppelverschluss (2) als Drehverschluss mit einer Kuppelöse (3) und einem Herzstück (4) ausgeführt ist, wobei das Herzstück (4) um eine Hauptachse (5) verdrehbar ist zwischen einer gekuppelten Stellung und einer entkuppelten Stellung, die Kuppelöse (3) mit einem ersten Ende (3.1) verdrehbar um eine Kuppelösenachse (6) am Herzstück (4) angeschlossen ist und ein zweites freies Ende (3.2) aufweist, und das Herzstück (4) ein Maul (7) aufweist, das zur Aufnahme eines zweiten Endes (3.2) einer Kuppelöse (3) eines gegengleichen Kupplungskopfes (1) angeordnet ist;
mit einer Entkuppeleinrichtung (8), die einen Motor (9) umfasst, der über eine Triebverbindung am Herzstück (4) angeschlossen ist, um das Herzstück (4) aus der gekuppelten Stellung in die entkuppelte Stellung zu verdrehen;
mit einer eine Drehung des Herzstücks (4) durch ein Widerstandsmoment dämpfende Dämpfungsvorrichtung (10);
**dadurch gekennzeichnet, dass**
die Dämpfungsvorrichtung (10) eingerichtet ist, die Drehung des Herzstücks (4) aus der entkuppelten Stellung in die gekuppelte Stellung mit einem größeren Widerstandsmoment zu dämpfen als die Drehung des Herzstücks (4) aus der gekuppelten Stellung in die entkuppelte Stellung.

2. Automatische Zugkupplung gemäß Anspruch 1, **dadurch gekennzeichnet, dass** der Kuppelverschluss (2) eine Arretierung umfasst, die Arretierung des Kuppelverschlusses (1) einen Stempel (11) und eine Klinkenstange (12) umfasst, wobei die Klinkenstange (12) zumindest mittelbar am Herzstück (4) angeschlossen ist und eine durch Betätigen des Stempels (11) lösbare Raststellung aufweist, in der sie das Herzstück (4) gegen Verdrehen aus einer kuppelbereiten Stellung, die bei einer Drehung des Herzstücks (4) um die Hauptachse (5) gegenüber der entkuppelten Stellung in Richtung der gekuppelten Stellung versetzt ist, zu blockieren, wobei der Stempel (11) durch Anfahren des gegengleichen Kupplungskopfes (1) an den Kupplungskopf (1) betätigbar ist.

3. Automatische Zugkupplung gemäß einem der Ansprüche 1 oder 2, **dadurch gekennzeichnet, dass** die Entkuppeleinrichtung (8) ein mit dem Motor (9) um eine Drehachse (5) verdrehbares Drehglied, insbesondere in Form eines Drehhebels (16), umfasst, der am Herzstück (4) zu dessen Verdrehung aus der gekuppelten Stellung in die entkuppelte Stellung zumindest mittelbar angeschlossen ist.

4. Automatische Zugkupplung gemäß einem der Ansprüche 1 bis 3, **dadurch gekennzeichnet, dass** die Dämpfungsvorrichtung (10) einen Dämpfungsfederspeicher (25) und einen mit einer Federkraft des Dämpfungsfederspeichers (25) beaufschlagten Aktuator (13) umfasst, der eine erste Gleitfläche (20) aufweist, die durch die Federkraft gegen eine zweite Gleitfläche (21) gedrückt wird, welche am Herzstück (4) oder an einem Element der Triebverbindung zwischen dem Herzstück (4) und dem Motor (9) angeschlossen ist.

5. Automatische Zugkupplung gemäß den Ansprüchen 3 und 4, **dadurch gekennzeichnet, dass** die zweite Gleitfläche (21) am Drehglied, insbesondere am Drehhebel (16), angeordnet ist.

6. Automatische Zugkupplung gemäß den Ansprüchen 3 und 4, **dadurch gekennzeichnet, dass** die Entkuppeleinrichtung (8) eine mit dem Motor (9) um eine Drehachse (5) verdrehbare Scheibe (26) umfasst und die zweite Gleitfläche (21) an der Scheibe (26) angeordnet ist, insbesondere auf einer in Richtung der Drehachse (5) ausgerichteten Seite.

7. Automatische Zugkupplung gemäß einem der Ansprüche 3 bis 6, **dadurch gekennzeichnet, dass** das Drehglied über ein Zwischenstück (17) mit einer Dämpfung am Herzstück (4) angeschlossen ist, um auf das Herzstück (4) ausgeübte Stoßkräfte zu dämpfen, wobei das Zwischenstück (17) insbesondere teleskopierbar mit einem Federspeicher (29) zwischen zwei Teilen (17.1, 17.2) des Zwischenstücks (17) ausgeführt ist, der einem Auseinanderfahren der beiden Teile (17.1, 17.2) entgegenwirkt.

8. Automatische Zugkupplung gemäß einem der Ansprüche 3 bis 6, **dadurch gekennzeichnet, dass** das Drehglied über ein biegeschlaffes Element, insbesondere in Form eines Knickhebels (27), am Herzstück (4) angeschlossen ist, das beim Verdrehen des Herzstücks (4) in die entkuppelte Stellung eine Zugkraft vom Drehglied auf das Herzstück (4) überträgt.

9. Automatische Zugkupplung gemäß einem der Ansprüchen 3 bis 8, **dadurch gekennzeichnet, dass** die Entkuppeleinrichtung (8) einen vom Motor (9) angetriebenen Mitnehmer (19) umfasst, der vom Motor (9) angetrieben das Drehglied verdreht, und dass zwischen dem Mitnehmer (19) und dem Drehglied ein Drehspiel vorgesehen ist, sodass in der entkuppelten oder kuppelbereiten Stellung des Herzstücks (4) das Drehglied bei einer Verdrehung des Herzstücks (4) um die Hauptachse (5) in Richtung der gekuppelten Stellung relativ zum der Mitnehmer (19) um die Drehachse (15) verdrehbar ist, gedämpft durch das vergleichsweise größere Widerstandsmoment der Dämpfungsvorrichtung (10).

10. Automatische Zugkupplung gemäß einem der Ansprüche 4 bis 9, **dadurch gekennzeichnet, dass** der Aktuator (13) verdrehbar gegenüber der zweiten Gleitfläche (21) und gegenüber dem Dämpfungsfederspeicher (25) ist, der insbesondere als linearer wirkender Dämpfungsfederspeicher (25) ausgeführt ist.

11. Automatische Zugkupplung gemäß einem der Ansprüche 4 bis 9, **dadurch gekennzeichnet, dass** die erste und die zweite Gleitfläche (20, 21) jeweils zwei gegeneinander geneigte Teilflächen (20.1, 20.2, 21.1, 21.2) aufweisen, wobei bei einer Verdrehung des Herzstücks (4) um die Hauptachse (5) nacheinander die erste Teilfläche (20.1) der ersten Gleitfläche (20) entlang der ersten Teilfläche (21.1) der zweiten Gleitfläche (21) gleitet und die zweite Teilfläche (20.2) der ersten Gleitfläche (20) entlang der zweiten Teilfläche (21.2) der zweiten Gleitfläche (21) gleitet, wobei die Teilflächen (20.1, 20.2, 21.1, 21.2) derart ausgerichtet sind, dass die Dämpfungsvorrichtung (10) beim Aufeinanderdrücken der Gleitflächen (20, 21) über die zweiten Teilflächen (20.2, 21.2) eine größere Druckkraft überträgt als über die ersten Teilflächen (20.1, 21.1).

12. Automatische Zugkupplung gemäß einem der Ansprüche 6 bis 9, **dadurch gekennzeichnet, dass** die zweite Gleitfläche (20, 21) zwei gegeneinander geneigte Teilflächen (21.1, 21.2) aufweist, die in Umfangsrichtung der Scheibe (26) hintereinander angeordnet sind, und die zweite Teilfläche (21.2) eine größere Steigung aufweist als die erste Teilfläche (21.1), insbesondere auf der in Richtung der Drehachse (5) ausgerichteten Seite der Scheibe (26).

13. Schienenfahrzeug mit einer automatischen Zugkupplung gemäß einem der Ansprüche 1 bis 12.
